# EUROPÄISCHE PATENTANMELDUNG

(11) **EP 2 573 292 A1**
(43) Veröffentlichungstag der Anmeldung: **27.03.2013**
(21) Anmeldenummer: 12175186.1
(22) Anmeldetag: 05.07.2012
(51) Int. Cl.: E04D 13/10

(54) **Schneerückhalteelement**

(30) Priorität: 21.09.2011 DE 102011083132
(71) Anmelder: Metallwarenfabrik Marktoberdorf GmbH & Co. KG, 87616 Marktoberdorf (DE)
(72) Erfinder: Jürgens, Roland, 86860 Jengen (DE)
(74) Vertreter: Tiesmeyer, Johannes

(57) **Zusammenfassung**

Schneerückhalteelement (1) zur Befestigung an einer Außenoberfläche eines geneigten Daches, wobei das Schneerückhalteelement (1) einen Schneeanlaufabschnitt (3) mit einer Schneeanlauffläche umfasst oder mit einer Schneeanlauffläche verbunden ist und einen Befestigungsabschnitt mit einer Befestigungsfläche aufweist, die im eingebauten Zustand zumindest teilweise parallel zu der Außenoberfläche des Daches angeordnet ist, wobei die Schneeanlauffläche zumindest teilweise in einem Winkel zu der Befestigungsfläche angeordnet ist, dadurch gekennzeichnet, dass das Schneerückhalteelement an seiner Befestigungsfläche mit einem Klebemittel zum Verkleben mit einer Dachoberfläche präpariert ist.

## Beschreibung

Diese Erfindung betrifft ein Schneerückhalteelement zur Befestigung an einer Außenoberfläche eines geneigten Daches, wobei das Schneerückhalteelement einen Schneeanlaufabschnitt mit einer Schneeanlauffläche umfasst oder mit einer Schneeanlauffläche verbunden ist und einen Befestigungsabschnitt mit einer Befestigungsfläche aufweist, die im eingebauten Zustand zumindest teilweise parallel zu der Außenoberfläche des Daches angeordnet ist, wobei die Schneeanlauffläche zumindest teilweise in einem Winkel zu der Befestigungsfläche angeordnet ist.

Schneerückhaltevorrichtungen dienen auf Dächern bei Schnee zur Verhinderung von Dachlawinen, indem sie meist mehrere Barrieren bilden, die Schnee am großflächigen Abrutschen vom Dach hindern. Schneerückhalteelemente einer solchen Vorrichtung können nach dem Stand der Technik beispielsweise als Schneefanghaken, die Schneefanggitter oder Schneefangbalken mit einer Schneeanlauffläche halten, oder als Schneenasen ausgeführt sein. Schneenasen werden üblicherweise in größerer Anzahl über eine Dachfläche verteilt. Für mit Ziegeln gedeckte Dächer sind bereits Schneenasen bekannt, die durch Formschluss befestigt werden, indem sie mit einem Ende mit an die Ziegel des Daches angepasster Form um die in Richtung des Dachfirstes gelegene Oberkante der Ziegel gelegt werden. Die Schneenase erstreckt sich dabei mit einem Metallbandabschnitt von der Oberkante des Ziegels bis zu einem mittleren oder unteren Teil des Ziegels, wo die Schneenase eine Schneeanlauffläche aufweist, die sich in einem Winkel zu der Oberfläche des Ziegels erstreckt, und die Schneemassen mit der Tendenz, das Dach hinabzugleiten, aufhält. Herkömmliche Schneefanghaken werden auf die gleiche Weise befestigt wie herkömmliche Schneenasen.

Aufgabe der vorliegenden Erfindung ist es, den Einsatzbereich von Schneerückhalteelementen bei geringem Montageaufwand zu erweitern und Materialeinsparungen zu erzielen.

Erfindungsgemäß wird diese Aufgabe dadurch gelöst, dass das Schneerückhalteelement an seiner Befestigungsfläche mit einem Klebemittel zum Verkleben mit einer Dachoberfläche vorpräpariert ist, so dass das Schneerückhalteelement vorzugsweise ausschließlich durch eine solche Klebeverbindung fest und dauerhaft an der Dachoberfläche anbringbar ist. Vorzugsweise kommt ein Klebeband als Klebemittel in Frage. Aber auch andere Klebemittel bzw. Klebstoffe, z.B. organische Ein- oder Mehrkomponentenkleber oder Haftkleber, können als Klebemittel verwendet werden.

Dies ermöglicht, auf einen Großteil des Materials von bekannten Schneenasen oder Schneefanghaken zu verzichten, da nur noch Befestigungsflächen zum Kleben an der Stelle benötigt werden, an der der Schnee tatsächlich von dem Schneerückhalteelement zurückgehalten werden soll. Zur Anbringung des erfindungsgemäßen Schneerückhalteelementes am Dach ist es nicht erforderlich, die Dachhaut zu verletzen.

Die von dem Schnee erzeugten Kräfte werden unmittelbar in die Außenoberfläche des Daches eingeleitet. Außerdem wird der Anwendungsbereich für Schneerückhalteelemente auch auf Dächer erweitert, die keine Möglichkeit bieten, die bekannten Schneenasen oder Schneefanghaken einzuhängen. Dies sind beispielsweise Dächer, die an ihrer Außenoberfläche mit Aluminiumprofilen, wie etwa Kalzip^{®}-Profilen, verkleidet sind. Die Erfindung ist selbstverständlich auch auf andere Metallblechdächer sowie weitere Dächer aus anderem flächigen Material anwendbar, in das bekannte Schneerückhalteelemente nicht oder nicht in ausreichendem Maße, um eine Dachlawine zu verhindern, eingehängt werden können. Die Schneerückhalteelemente nach der Erfindung können auch auf Ziegel oder Dachpfannen aufgeklebt werden.

In einer Ausführungsform der Erfindung ist die Schneeanlauffläche an dem Schneeanlaufabschnitt in Richtung des Befestigungsabschnitts angeordnet.

Schon im Werk kann ein Klebemittel, z.B Haftklebstoff auf die Befestigungsfläche aufgebracht und mit einer beispielsweise silikonbeschichteten, abziehbaren Folie zum Schutz des Klebstoffs als Schutzschicht bis zur Verklebung des Schneerückhalteelements abgedeckt werden. Die Schutzfolie kann dann kurz vor der Verklebung des Schneerückhalteelements auf der Baustelle entfernt werden. In einem Ausführungsbeispiel kann die Befestigungsfläche und ggf. die Anlagefläche im Falle der Verwendung eines Haftklebstoffs mit einer dünnen Schaumstoffschicht mit ausreichender Festigkeit zwischen dem Schneerückhalteelement und dem Haftklebstoff versehen sein, so dass diese Unebenheiten der Befestigungsfläche bzw. der Anlagefläche sowie Unebenheiten der Außenoberfläche des Daches ausgleicht und für eine vollflächige Verklebung der Befestigungsfläche bzw. der Anlagefläche sorgt. Vorteilhaft kann der Haftklebstoff als doppelseitig wirkendes Haftklebeband auf das Schneerückhalteelement aufgebracht werden. Mit Vorteil kann das mit Haftklebstoff beschichtete Band aus einem Schaumstoff oder einem anderen nachgiebigen Material bestehen oder einen der genannten Stoffe umfassen.

Der an ein Schneerückhalteelement anlaufende Schnee erzeugt durch das Hervorstehen der Schneerückhaltefläche von der Dachoberfläche ein Drehmoment, das auf Teile des Schneerückhalteelements, die sich von der Schneeanlauffläche aus in Richtung des Firstes des Daches befinden, eine Zugkraft von der Dachoberfläche weg und auf Teile des Schneerückhalteelements, die von der Schneeanlauffläche aus in Abwärtsrichtung des Daches liegen, eine Druckkraft auf die Dachoberfläche zu ausübt. Das Drehmoment ist um so größer, je höher sich die vom Schnee belastete Schneeanlauffläche über die Außenoberfläche des Daches erhebt. Die flächenbezogene Last auf der Befestigungsfläche ist folglich umso kleiner, je kleiner das Verhältnis der Länge der Schneeanlauffläche zu der Länge der Befestigungsfläche ist. Dies gilt insbesondere, wenn die Befestigungsfläche die gleiche oder ähnliche Breite wie die Schneeanlauffläche aufweist.

In einer weiteren Ausführungsform umfasst das Schneerückhalteelement nach der Erfindung weiter einen Anlageabschnitt mit einer Anlagefläche zur Verbindung mit der Außenoberfläche des Dachs, die in einem Abstand und parallel zu der Befestigungsfläche angeordnet ist.

Der Schneeanlaufabschnitt befindet sich zwischen dem Anlageabschnitt und dem Befestigungsabschnitt.

Bei installiertem Schneerückhalteelement auf dem Dach werden im normalen Schneebelastungsfall Druckkräfte von der Anlagefläche unterhalb der Schneeanlauffläche auf das Dach übertragen. Der Abstand zwischen der Befestigungsfläche und der Anlagefläche bewirkt, dass das von der Schneelast erzeugte Drehmoment mit einem größeren Hebel der abstützenden Elemente aufgefangen wird.

Vorteilhaft kann die Anlagefläche zusätzlich mit Klebstoff an der Außenoberfläche des Daches befestigt sein, um zusätzliche Schubkräfte übertragen zu können.

In einer weiteren Ausführungsform ist die Befestigungsfläche größer als die Anlagefläche ausgeführt.

Da Klebeverbindungen empfindlicher auf Zugkräfte als auf Druckkräfte reagieren, ist es vorteilhaft, die zugbelastete Befestigungsfläche größer als die Anlagefläche auszuführen.

In einer weiteren Ausführungsform besteht das Schneerückhalteelement wenigstens teilweise aus Stahl, insbesondere aus Stahl mit einer Zinkbeschichtung und/oder einer Kunststoffbeschichtung, aus Aluminium, aus hochlegiertem, vorzugsweise rostfreiem Edelstahl, aus Kupfer, aus Messing und/oder aus Kunststoff.

Die genannten Materialien sind aufgrund ihrer Festigkeit und/oder Korrosionsbeständigkeit für die Schneenasen nach der Erfindung besonders geeignet.

In einer weiteren Ausführungsform ist die Befestigungsfläche und/oder die Anlagefläche auf ihrer ganzen Fläche undurchbrochen ausgeführt.

Durch dieses Merkmal wird das Material eines Schneerückhalteelements nach der Erfindung optimal ausgenutzt.

In einem weiteren Aspekt der Erfindung wird ein Verfahren zum Anbringen eines Schneerückhalteelements mit den Merkmalen des Oberbegriffs des Anspruchs 1 oder mit den Merkmalen des Anspruchs 1 an der Außenoberfläche eines geneigten Daches vorgeschlagen, bei dem das Schneerückhalteelement an seiner Befestigungsfläche, die zur Befestigung des Schneerückhalteelements parallel zur Außenoberfläche des Daches angeordnet wird, mit einem Klebstoff an der Außenoberfläche des Daches dauerhaft befestigt wird. Dazu wird vorzugsweise ein organischer Klebstoff verwendet. Dies kann ein einkomponentiger Klebstoff oder ein mehrkomponentiger Klebstoff sein.

Durch ein solches Verfahren gelingt es, im Wesentlichen beliebige Dachoberflächen mit geringem Montageaufwand und ohne Verletzung bzw. Perforierung der Dachhaut mit Schneerückhalteelementen zu versehen, wobei durch die zumindest näherungsweise parallele Anordnung der Befestigungsfläche zur Außenoberfläche eine dünne Klebstoffschicht und gute Festigkeitseigenschaften der Klebstelle erreicht werden.

In einem weiteren Aspekt der Erfindung wird ein Dach vorgeschlagen, an dessen Außenoberfläche eine oder mehrere Schneerückhalteelemente nach der Erfindung aufgeklebt sind.

Die Erfindung bietet besondere Vorteile, wenn das Dach eine Dachhaut aus insbesondere metallischem Blech, z.B. Trapezblech, hat.

In einer weiteren Ausführungsform des Daches ist die Befestigungsfläche eines Schneerückhalteelements im eingebauten Zustand von der Schneeanlauffläche des Schneerückhalteelements aus in ansteigende Richtung des Daches angeordnet.

Die Befestigungsfläche verbindet vermittels des Klebstoffs das Schneerückhalteelement nach der Erfindung mit der Außenoberfläche des Daches. Dabei muss die Befestigungsfläche Schubkräfte sowie je nach ihrer Lage Zug- bzw. Druckkräfte übertragen. Für Klebeverbindungen sind Zugbelastungen eine eher ungünstige Beanspruchungsart. Wie oben ausgeführt, entstehen jedoch zwangsläufig Zugkräfte auf eine Befestigungsfläche, die von der Schneeanlauffläche aus in ansteigende Richtung des Daches angeordnet ist. Teile des Schneerückhalteelements, die von der Schneeanlauffläche aus in abfallende Richtung des Daches liegen, können Druckkräfte auf das Dach auch ohne Verklebung übertragen. Alternativ zu einer Verklebung der reinen Zugseite des Schneerückhalteelements wäre es auch möglich, ausschließlich eine Befestigungsfläche zu verkleben, die von der Schneeanlauffläche aus in abfallende Richtung des Daches angeordnet ist. Diese würde jedoch in ihrem zu der Schneeanlauffläche gerichteten Teil Zugkräfte und in ihrem von der Schneeanlauffläche entfernt gelegenen Teil Druckkräfte übertragen. Die Mitte der Befestigungsfläche würde entsprechend keine Zug- oder Druckkräfte übertragen. Die Ausnutzung der Klebefläche wäre somit bei dieser Anordnung erheblich schlechter. Die eingangs genannte Anordnung der Befestigungsfläche von der Schneeanlauffläche aus in ansteigende Richtung des Daches und die Vermeidung der Belastung mit Druckkräften wird somit bevorzugt.

Die vorliegende Erfindung wird im Folgenden anhand der beiliegenden Zeichnungen näher erläutert. Es zeigen:
- Figur 1: eine perspektivische Ansicht eines Schneerückhalteelements in Gestalt einer Schneenase nach der Erfindung;
- Figur 2: eine Seitenansicht der Schneenase nach der Erfindung; und
- Figur 3: eine Variante der Schneenase aus Figur 1 und Figur 2.

Figur 1 zeigt ein Schneerückhalteelement in einer Ausführungsform als Schneenase 1, die einstückig aus Metall hergestellt ist, wobei die Schneenase über ihre gesamte Länge im Wesentlichen die gleiche Breite aufweist. Sie ist aus einem ebenen Metallstreifen durch Umformen hergestellt. Vor oder nach dem Umformen wird das Metall mit einer Zinkschicht und/oder einer Kunststoffschicht überzogen, um einen optimalen Korrosionsschutz zu erreichen. Die Schneenase 1 besteht aus einem Befestigungsabschnitt 2 an einem Ende der Schneenase 1, einem Schneeanlaufabschnitt 3, der sich in einem Winkel zwischen 45° und 90°, vorzugsweise etwa 80° an dem Befestigungsabschnitt 2 anschließt, einem gerundeten Gipfelabschnitt 4, der sich an den Schneeanlaufabschnitt 3 anschließt, einem schräg zu dem Befestigungsabschnitt 2 angeordneten Verbindungsabschnitt 5, der den Gipfelabschnitt 4 mit einem Anlageabschnitt 6 am anderen Ende der Schneenase 1 verbindet. Der Anlageabschnitt 6 ist dabei im Wesentlichen parallel zu dem Befestigungsabschnitt 2 angeordnet. Der Befestigungsabschnitt 2 hat etwa die 4-fache Länge des Anlageabschnitts 6. Der Schneeanlaufabschnitt 3 hat etwa die selbe Länge wie der Befestigungsabschnitt 2. Der Abstand zwischen dem Befestigungsabschnitt 2 und dem Anlageabschnitt 6 ist etwa gleich der Länge des Befestigungsabschnittes 2.

In der Übergangsstelle zwischen dem Befestigungsabschnitt 2 und dem Schneeanlaufabschnitt 3 sind zwei Sicken 7 in die Schneenase eingebracht, um die Biegefestigkeit der Übergangsstelle zu erhöhen. Eine weitere Sicke 8 erstreckt sich von der Übergangsstelle zwischen dem Anlageabschnitt 6 und dem Verbindungsabschnitt 5 über den Verbindungsabschnitt 5, den bogenförmigen Gipfelabschnitt 4 und den Schneeanlaufabschnitt 3 bis in den Übergangsbereich zwischen dem Befestigungsabschnitt 2 und dem Schneeanlaufabschnitt 3. Die Sicke 8 ist in Längsrichtung der Schneenase 1 etwa in deren Mitte angeordnet und hat eine Breite von etwa einem Drittel der Breite der Schneenase. Zusätzlich zu der Sicke 8 in der Mitte der Schneenase ist die Außenoberfläche der Schneenase, die von der Außenoberfläche des Daches weg weist, in den Bereichen des Übergangs von dem Befestigungsabschnitt 2 zu dem Schneeanlaufabschnitt 3, in dem Schneeanlaufabschnitt 3, dem bogenförmigen Gipfelabschnitt 4, dem Verbindungsabschnitt 5 und im Übergang zwischen dem Verbindungsabschnitt 5 und dem Anlageabschnitt 6 über die gesamte Breite zu einem konkaven Bereich 11 geformt. Durch die Sicke und die konkave Form wird die Biegesteifigkeit des Materials im Bereich des Schneeanlaufabschnitts 3, des Gipfelabschnitts 4 und des Verbindungsabschnitts 5 signifikant erhöht. Anlaufender Schnee kann die Schneenase daher nicht ohne Weiteres verformen.

An den zu der Außenoberfläche des Dachs gerichteten Unterseiten des Befestigungsabschnitts 2 und des Anlageabschnitts 6, die eine Befestigungsfläche bzw. eine Anlagefläche darstellen, ist jeweils eine Schicht aus einem Klebstoff 9 beziehungsweise 10 aufgebracht. Mit diesen Klebstoffschichten kann die Schneenase 1 auf die Außenoberfläche eines Dachs aufgeklebt werden. Vorzugsweise handelt es sich bei der Klebstoffschicht 9 um ein Klebeband, das vor Gebrauch nach außen durch eine abziehbare Schutzfolie geschützt ist.

Figur 2 zeigt eine Seitenansicht der Schneenase 1. Die Tiefe der Sicke 8 beträgt etwa das 3-fache der Materialstärke, aus dem die Schneenase 1 gefertigt ist. Die Tiefe der konkaven Ausformung des Schneeanlaufabschnitts 3, des bogenförmigen Gipfelabschnitts 4 und des Verbindungsabschnitts 5 beträgt ohne Berücksichtigung der Sicke 8 etwa das 4-fache der Stärke des Materials, aus der die Schneenase 1 gefertigt ist.

Figur 3 zeigt als Variante des vorstehend erläuterten Ausführungsbeispiels die Schneenase 1 mit einem hakenförmigen Ende 13 des Befestigungsabschnittes 2. Das hakenförmige Ende weist eine nach oben gerichtete Aufbiegung 14 auf, mit der die Schneenase 1 z.B. an einer unteren Falzrippe der firstseitigen Nachbardachpfanne eines mit Dachpfannen eingedeckten Daches einhakbar ist. Dies ist eine Sicherungsmaßnahme für den Fall, dass die Klebeverbindung zwischen Dachkante und Schneenase 1 im Einzelfall gelöst worden sein sollte. Die Schneenase 1 gemäß Figur 3 eignet sich besonders gut zur Anbringung auf Dächern aus Dachziegeln aus Stein, Ton, Keramik und dergleichen. Sie kann aber auch auf Metalldachhäute oder Kunststoffdachhäute aufgebracht werden.

### Bezugszeichenliste:

- 1: Schneenase
- 2: Befestigungsabschnitt
- 3: Schneeanlaufabschnitt
- 4: Gipfelabschnitt
- 5: Verbindungsabschnitt
- 6: Anlageabschnitt
- 7: Sicke
- 8: Sicke
- 9: Haftklebstoff
- 10: Haftklebstoff
- 11: konkaver Bereich
- 13: hakenförmiges Ende
- 14: Aufbiegung

## Patentansprüche

1. Schneerückhalteelement (1) zur Befestigung an einer Außenoberfläche eines geneigten Daches, wobei das Schneerückhalteelement (1) einen Schneeanlaufabschnitt (3) mit einer Schneeanlauffläche umfasst oder mit einer Schneeanlauffläche verbunden ist und einen Befestigungsabschnitt mit einer Befestigungsfläche aufweist, die im eingebauten Zustand zumindest teilweise parallel zu der Außenoberfläche des Daches angeordnet ist, wobei die Schneeanlauffläche zumindest teilweise in einem Winkel zu der Befestigungsfläche angeordnet ist, **dadurch gekennzeichnet, dass** das Schneerückhalteelement an seiner Befestigungsfläche mit einem Klebemittel zum Verkleben mit einer Dachoberfläche präpariert ist.

2. Schneerückhalteelement (1) nach Anspruch 1, **dadurch gekennzeichnet, dass** das Klebemittel ein Klebeband ist.

3. Schneerückhalteelement (1) nach Anspruch 1 oder 2, **dadurch gekennzeichnet, dass** das vorpräparierte Klebemittel mit einer entfernbaren Schutzschicht ausgeführt ist.

4. Schneerückhalteelement (1) nach einem der vorangehenden Ansprüchen, **dadurch gekennzeichnet, dass** die Länge der Befestigungsfläche in einer Längssrichtung des Schneerückhalteelements nicht mehr als das 1,5-fache der Länge der Schneeanlauffläche beträgt, bevorzugt nicht mehr als das 1,0-fache und am meisten bevorzugt weniger als das 1,0-fache der Länge der Schneeanlauffläche beträgt.

5. Schneerückhalteelement (1) nach einem der vorhergehenden Ansprüche, **dadurch gekennzeichnet, dass** das Schneerückhalteelement weiter einen Anlageabschnitt mit einer Anlagefläche zur Verbindung mit der Außenoberfläche des Dachs umfasst, die in einem Abstand und parallel zu der Befestigungsfläche angeordnet ist.

6. Schneerückhalteelement (1) nach Anspruch 5, **dadurch gekennzeichnet, dass** die Anlagefläche mit einem Klebemittel vorpräpariert ist.

7. Schneerückhalteelement (1) nach Anspruch 5, **dadurch gekennzeichnet, dass** die Befestigungsfläche größer als die Anlagefläche ist.

8. Schneerückhalteelement (1) nach einem der vorhergehenden Ansprüche, **dadurch gekennzeichnet, dass** das Schneerückhalteelement wenigstens teilweise aus Stahl, insbesondere aus Stahl mit einer Kunststoffbeschichtung und/oder einer Zinkbeschichtung, aus Aluminium, aus hochlegiertem Edelstahl, aus Kupfer, aus Messing und/oder aus Kunststoff besteht.

9. Schneerückhalteelement (1) nach einem der vorhergehenden Ansprüche, **dadurch gekennzeichnet, dass** die Befestigungsfläche und/oder die Anlagefläche auf ihrer ganzen Fläche undurchbrochen ausgeführt ist.

10. Schneerückhalteelement nach einem der vorhergehenden Ansprüche, **dadurch gekennzeichnet, dass** es einen Hakenabschnitt (13) als Zusatzsicherungselement zum Einhaken an Dachziegelvorsprüngen aufweist.

11. Verfahren zum Anbringen eines Schneerückhalteelements (1) nach dem Oberbegriff des Anspruchs 1 oder nach Anspruch 1 an der Außenoberfläche eines geneigten Daches, **dadurch gekennzeichnet, dass** das Schneerückhalteelement zumindest an seiner Befestigungsfläche mit der Außenoberfläche des Daches verklebt wird.

12. Dach, **dadurch gekennzeichnet, dass** es an seiner Außenoberfläche mit einem oder mehreren Schneerückhalteelementen nach dem Oberbegriff des Anspruchs 1 oder nach einem der Ansprüche 1 bis 10 beklebt ist.

13. Dach nach Anspruch 12, **dadurch gekennzeichnet, dass** die Befestigungsfläche im eingebauten Zustand des Schneerückhalteelements von der Schneeanlauffläche aus in ansteigende Richtung des Daches angeordnet ist.
